# EUROPÄISCHE PATENTSCHRIFT

(11) **EP 0 150 322 B1**
(45) Veröffentlichungstag und Bekanntmachung des Hinweises auf die Patenterteilung: **31.08.1988**
(21) Anmeldenummer: 84114328.2
(22) Anmeldetag: 27.11.1984
(51) Int. Cl.: F24F 13/078

(54) **Abluftleuchte**
Exhaust air lamp
Lampe d'échappement d'air

(30) Priorität: 25.01.1984 DE 8402086 U
(43) Veröffentlichungstag der Anmeldung: 07.08.1985
(73) Patentinhaber: SIEMENS AKTIENGESELLSCHAFT, 80333 München (DE)
(72) Erfinder: Schmoll, Kurt, D-8225 Traunreut (DE); Goltz, Rüdiger, D-8220 Hasloch (DE)

(56) Entgegenhaltungen:
- EP-A- 0 045 485
- FR-A- 1 506 876

## Beschreibung

Die Erfindung betrifft eine Abluftleuchte gemäß Oberbegriff von Anspruch 1.

Bei einer solchen, aus der DE-A-30 29 812 bekannten Abluftleuchte sind die Teilflansche des Abluftstutzens und die zugehörigen Ausschnitte in dem Gehäuse nach Form und Abmessung sehr unterschiedlich; insbesondere übergreift der dachseitige Teilflansch nahezu den gesamten Dachreflektor der Reflektoranordnung. Dementsprechend gibt es nur eine einzige Zuordnung des Abluftstutzens zu dem Gehäuse, bei der die Achse des Anschlußrohrstückes des Abluftstutzens parallel zur Lichtaustrittsöffnung verläuft (seitliche Abluftabführung).

Der Erfindung liegt die Aufgabe zugrunde, die bekannte Abluftleuchte so zu verbessern, daß sich mit demselben Abluftstutzen und demselben Gehäuse der Abluftleuchte die beiden hauptsächlich in Betracht kommenden Anschlußrichtungen für Abluftrohre von oben und - von der Seite - realisieren lassen.

Die erfindungsgemäße Lösung dieser Aufgabe ist bei einer Abluftleuchte gemäß Oberbegriff von Anspruch 1 dadurch gekennzeichnet, daß die Teilflansche des Abluftstutzens und die zugehörigen Ausschnitte in dem Gehäuse identische Form und Abmessungen haben. Daraus resultiert die Möglichkeit, den Abluftstutzen an dem Gehäuse so zu befestigen, daß die Längsachse seines Anschlußrohrstückes entweder parallel oder senkrecht zur Lichtaustrittsebene des Gehäuses verläuft.

Vorteilhafte Weiterbildungen der Erfindung sind in den Unteransprüchen gekennzeichnet.

Ein Ausführungsbeispiel der Erfindung wird anhand der Figuren näher erläuert; es zeigen
Fig 1 einen schematischen Querschnitt durch eine zweilampige Abluftleuchte,
Fig 2 eine Draufsicht auf den Abluftstutzen in Richtung des Pfeils II in Fig 1,
Fig 3 einen Querschnitt entlang Linie 111-111 in Fig 2 und
Fig 4 eine Seitenansicht des Abluftstutzens in Richtung des Pfeiles IV in Fig 2 und 3.

Ein kastenförmiges Gehäuse 1 est gebildet von Seitenwänden 11 und einem Gehäusedach 10, das parallel zu einer Lichtaustrittsöffnung 100 verläuft. In letzterer ist ein Reflektoreinsatz 2 lösbar gehaltert, der nebeneinander zwei rinnenförmige Reflektoranordnung 20 aufweist, von denen jede von zwei Seitenreflektoren 201, 202 und einem zwischen ihnen liegenden Dachreflektor 200 gebildet wird; letzterer ist dabei ein reflektierend ausgebildeter Abschnitt des Gehäusedaches 10. Zwischen den Seitenreflektoren jeder Reflektoranordnung 20 ist eine stabförmige Lampe 3 angeorndet; das zu deren Betrieb erforderliche Zubehör 4 - Drosseln, Kondensatoren etc. - ist an dem Gehäusedach 10 in einem Bereich befestigt, der oberhalb eines V-förmigen Steges 21 des Reflektoreinsatzes 2 liegt und der von zwei Seitenreflektoren 202 der benachbarten Reflektoranordnungen 20 gebildet wird und der dadurch das Zubehör abdeckt. Diese Bauform ermöglicht eine sehr geringe Gehäusehöhe e, die bei 80 mm liegt.

Das Gehäuse 1 hat eine Abluftöffnung 110, die etwa in der Mitte der Längserstreckung des Gehäuses liegt und die von einem seitlichen Ausschnitt 1101 in der Seitenwand 11 und einem dachseitigen Ausschnitt 1102 in dem Gehäusedach 10 gebildet wird: Die Abluftöffnung 110 erstreckt sich somit über eine Gehäusekante 111. Die beiden Ausschnitte sind identisch und haben rechteckige Form und eine Ausschnitt-Tiefe a, die gleich oder kleiner ist als die auf das Gehäusedach 10 projizierte Reflektorbreite c des der Seitenwand 11 benachbarten Seitenreflektors 201.

Zwischen den Seitenreflektoren 201, 202 und dem Gehäusedach 10 liegt ein Abluftspalt 204, dessen Spalthöhe d einen Wert zwischen 5 un 20 mm hat.

Zum Anschluß des Gehäuses 1 der Abluftleuchte an ein Kanalsystem dient ein Abluftstutzen 6 mit einem Anschlußrohrstück 60, dessen Durchmesser D 80 bis 100 mm beträgt. Auf der diesem Anschlußrohrstück 60 gegenüberliegenden Ende weist der Abluftstutzen 6 zwei Teilflansche auf, deren Form und Abmessungen so gewählt sind, daß sie die beiden Ausschnitte 1101, 1102 der Abluftöffnung 110 in dem Gehäuse 1 vollständige übergreifen. Insbesondere sind die beiden Teilflansche 61, 62 ebenfalls identisch und der zwischen ihnen liegende Öffnungswinkel ist im wesentlich gleich dem Winkel zwischen seitlichem und dachseitigem Ausschnitt der Abluftöffnung 110 des Gehäuses 1. Ferner schließt die Winkelhalbierende W dieses Öffnungswinkels mit der Lichtaustrittsebene 100 und mit der Längsachse 600 des Anschlußrohrstückes 60 einen Winkel von 45° ein:

Der Abluftstutzen 6 läßt sich daher sowohl in der in FIG 1 ausgezeichneten Position - seitliche Abluftführung - oder in der in FIG 1 strichpunktierten Position - Abluftführung nach oben - mit dem Gehäuse 1 verbinden. Die Ausschnittlänge b der.Abluftöffnung 110 quer zur Zeichenebene der FIG 1 ist gleich dem Zwei- bis Vierfachen des Durchmessers D des Abluftstutzens 6.

Mit einem Abluftstutzen mit den in den Figuren 2 bis 4 dargestellten Formen und Abmessungen läßt sich ein Abluftsstrom bis maximal 150 m³ pro Stunde absaugen, ohne daß das Strömungsrauschen den Grenzwert von 40 dB übersteigt.

### Bezugszeichenliste

## Patentansprüche

1. Abluftleuchte mit einer rinnenförmigen Reflektoranordnung (20) für eine stabförmige Lampe (3), gebildet von zwei Seitenreflektoren (201, 202) und einem zwischen ihnen liegenden Dachreflektor (200), mit einem Abluftschlitz (204) zwischen einem Seitenreflektor und dem Dachreflektor (200), mit einem die Reflektoranordnung (20) enthaltenden Gehäuse (1) mit eine Lichtaustrittsöffnung (100) umschließenden Seitenwänden (11) und einem parallel dazu verlaufenden Gehäusedach (10), mit einer Abluftöffnung (110) im Gehäuse (1), die eine Gehäusekante (111) übergreift und von einem seitlichen Ausschnitt (1101) in einer Seitenwand (11) und einem daran angrenzenden dachseitigen Ausschnitt (1102) in dem Gehäusedach (10) gebildet wird, und mit einem Abluftstutzen (6) mit einem Anschlußrohrstück (60), der mit zwei Teilflanschen (61, 62) den seitlichen und dachseitigen Ausschnitt (1101,1102) der Abluftöffnung (110) übergreift, wobei der Öffnungswinkel zwischen den Ausschnitten (1101, 1102) und den Teilflanschen (61, 62) im wesentlichen identisch ist und die Winkelhalbierende (W) dieses Öffnungswinkels mit der Lichtaustrittsebene (100) und mit der Längsachse (600) des Anschlußrohrstückes (60) einen Winkel von 45° einschließt, dadurch gekennzeichnet, daß die Teilflansche (61, 62) und die zugehörigen Ausschnitte (1101, 1102) des Gehäuses (1) identische Form und Abmessungen haben.

2. Abluftleuchte nach Anspruch 1, dadurch gekennzeichnet, daß die Teilflansche (61, 62) rechteckige Form haben und die Ausschnitt-Tiefe (a) gleich oder kleiner ist als die auf das Gehäusedach (10) projizierte Reflektorbreite (c) des der Seitenwand (11) benachbarten Seitenreflektors (201).

3. Abluftleuchte nach Anspruch 2, dadurch gekennzeichnet, daß die Ausschnittlänge (b) der Abluftöffnung (110) und damit die Flanschlänge des Abluftstutzens (6) das Zwei- bis Vierfache des Innendurchmessers (D) des Anschlußrohrstückes (60) ist.

4. Abluftleuchte nach einem der Ansprüche 1 bis 3, dadurch gekennzeichnet, daß der Dachreflektor (200) der Reflektoranordnung (20) ein Abschnitt des Gehäusedaches (10) ist.

5. Abluftleuchte nach Anspruch 4, dadurch gekennzeichnet, daß die Gehäusehöhe (e) unter 100 mm liegt.

## Claims

1. An exhaust air lamp comprising a channel- shaped reflector arrangement (20) for a rod- shaped lamp (3), formed by two side reflectors (201, 202) and a roof reflector (200) arranged between the side reflectors, with an exhaust air slot (204) between a side reflector and a roof reflector (200), with a housing (1) which contains the reflector arrangement (20) and which has side walls (11) which surround the light outlet opening (100) and a housing roof (10) which extends in parallel thereto, with an exhaust air opening (110) which is provided in the housing and which extends over a housing edge (111) and is formed by a lateral cut-out (1101) in a side wall (11) and an adjoining roof-side cut-out (1102) in the housing roof (10), and with an exhaust air pipe (6) provided with a terminal tubular component (60) whose two sub-flanges (61, 62) engage over the lateral and roof-side cut-outs (1101,1102) of the exhaust air opening (110), where the opening angle between the cut-outs (1101, 1102) and the sub-flanges (61, 62) is fundamentally identical and the angle bisector (4) of this opening forms an angle of 45° with the light outlet plane (100) and with the longitudinal axis (600) of the terminal tubular component (60), characterised in that the sub-flanges (61, 62) and the associated cut-outs (1101, 1102) of the housing (1) are identical in respect of shape and dimensions.

2. An exhaust air lamp as claimed in Claim 1, characterised in that the sub-flanges (61, 62) are of rectangular shape and the cut-out depth (a) is equal to or smaller than the reflector width (c), projected towards the housing roof (10), of the side reflector (201) which is adjacent to the side wall (11).

3. An exhaust air lamp as claimed in Claim 2, characterised in that the cut-out length (b) of the exhaust air opening (110) and thus the flange length of the exhaust air pipe (6) amounts to twice to four times the inner diameter (D) of the terminal tubular component (60).

4. An exhaust air lamp as claimed in one of the Claims 1 to 3, characterised in that the roof reflector (200) of the reflector arrangement (20) is a portion of the housing roof (10).

5. An exhaust air lamp as claimed in Claim 1, characterised in that the housing height (e) amounts to less than 100 mm.

## Revendications

1. Lampe pour l'évacuation d'air, avec un agencement à réflecteurs(20) en forme de goulotte pour une lampe tubulaire (3), formée par deux réflecteurs latéraux (201, 202) et un réflecteur de toit (200) disposé entre ces derniers, avec une fente d'évacuation de l'air (204) située entre un réflecteur latéral et le réflecteur de toit (200), avec une enveloppe (1) contenant l'agencement à réflecteurs (20) et comportant des parois latérales (11) entourant une ouverture de passage de la lumière (100) et un toit d'enveloppe qui s'y étend parallèlement, avec une ouverture d'évacuation de l'air (110) dans l'enveloppe, qui s'étend sur un bord (111) de l'enveloppe et qui est formée par une ouverture latérale (1101) ménagée dans une paroi latérale (11) et par une ouverture voisine (1102), située du côté du toit et ménagée dans le toit de l'enveloppe (10), et avec un manche de sortie de l'air (6) comportant un embout tubulaire de raccordement (60), qui passe, avec deux brides partielles (61, 62), sur l'ouverture latérale et celle située du côté du toit (1101,1101) de l'ouverture d'évacuation de l'air (110), l'écart angulaire entre les ouvertures (1101,1102) et les brides partielles (61, 62) étant sensiblement identiques, et la bissectrice de cet écart angulaire formant avec le plan de sortie de la lumière (100) et avec l'axe longitudinal (600) de l'embout tubulaire de raccordement, un angle de 45° caractérisée par le fait que les brides partielles (61,62) et les ouvertures associées (1101, 1102) de l'enveloppe (1) ont des formes et des dimensions identiques.

2. Lampe pour l'évacuation d'air selon la revendication 1, caractérisée par le fait que les brides partielles (61, 62) ont une forme rectangulaire et la profondeur (a) des ouvertures est égale ou inférieure que la largeur de réflecteur (c), projetée sur le toit de l'enveloppe, du réflecteur latéral (201) voisin de la paroi latérale (11).

3. Lampe pour l'évacuation d'air selon la revendication 2, caractérisée par le fait que la longueur (b) de l'ouverture d'évacuation (110) et, par voie de conséquence, la longueur de bride de la bride d'évacuation (6) est le double au quadruple du diamètre intérieur (D) de l'embout tubulaire de raccordement (60).

4. Lampe pour l'évacuation d'air selon l'une des revendications 1 à 3, caractérisée par le fait que le réflecteur de toit (200) de l'agencement à réflecteurs (20) est une section de toit d'enveloppe (10).

5. Lampe pour l'évacuation d'air selon la revendication 4, caractérisée par le fait que la hauteur (e) de l'enveloppe est inférieure à 100 mm.
